# EUROPÄISCHE PATENTSCHRIFT

(11) **EP 3 097 370 B1**
(45) Veröffentlichungstag und Bekanntmachung des Hinweises auf die Patenterteilung: **23.09.2020**
(21) Anmeldenummer: 15702673.3
(22) Anmeldetag: 21.01.2015
(51) Int. Cl.: F25B 45/00, F25B 49/02, F25B 41/04

(54) **WÄRMEPUMPE MIT VORRATSBEHÄLTER**
HEAT PUMP WITH STORAGE TANK
POMPE À CHALEUR COMPRENANT UN RÉSERVOIR DE STOCKAGE

(30) Priorität: 27.02.2014 DE 102014203578
(43) Veröffentlichungstag der Anmeldung: 30.11.2016
(73) Patentinhaber: Siemens Aktiengesellschaft, 80333 München (DE)
(72) Erfinder: DANOV, Vladimir, 91056 Erlangen (DE); REIßNER, Florian, 90425 Nürnberg (DE)
(86) Internationale Anmeldenummer: PCT/EP2015/051138
(87) Internationale Veröffentlichungsnummer: WO 2015/128122

(56) Entgegenhaltungen:
- EP-A2- 0 274 727
- JP-A- H06 331 224
- US-A- 5 611 211
- US-A1- 2005 132 729

## Beschreibung

Die Erfindung betrifft eine Vorrichtung und ein Verfahren zur Regelung eines Fluidstandes eines Arbeitsfluides einer Wärmepumpe.

In Kältemaschinen, insbesondere in Wärmepumpen, werden typischerweise Fluide als Arbeitsmittel (Arbeitsfluide) eingesetzt. Hierbei zirkuliert das Arbeitsfluid innerhalb eines Arbeitskreislaufes der Wärmepumpe. Typischerweise wird das Arbeitsfluid bei der Erstinbetriebnahme der Wärmepumpe in den Arbeitskreislauf der Wärmepumpe eingeleitet und somit die Wärmepumpe befüllt.

In nach dem Stand der Technik bekannten Wärmepumpen ist der Arbeitskreislauf des Arbeitsfluides während des Betriebes der Wärmepumpe geschlossen. Mit anderen Worten zirkuliert das Arbeitsfluid der Wärmepumpe innerhalb eines geschlossenen Arbeitskreislaufes. Dadurch kann auf den Arbeitskreislauf des Arbeitsfluides, insbesondere auf einen Temperaturverlauf des Arbeitsfluides, kein Einfluss genommen werden. Allein bei Wartungsarbeiten der Wärmepumpe, die in der Regel einmal pro Jahr erfolgen, wird eventuell entwichenes Arbeitsfluid nachgefüllt. Während der Wartungsarbeiten ist die Wärmepumpe jedoch nicht in Betrieb.

Aus der EP 0 274 727 A2 ist ein Wärmepumpenkreislauf einer Fahrzeug-Klimaanlage bekannt. Zur Schonung der Kompressorkupplung wird bei unzulässig hohen Drücken innerhalb des Wärmepumpenkreislaufes eine Teilmenge eines Kältemittels entzogen und in einem Behälter mit einem Kolben gespeichert.

Generell geben Wärmepumpen die von einer Wärmequelle aufgenommene Wärme an eine Wärmesenke ab. Hierbei können Schwankungen der Temperatur der Wärmesenke als auch der Temperatur der Wärmequelle auftreten. Bekannte Wärmepumpen können nur ungenügend auf Temperaturschwankungen der Wärmesenke und/oder der Wärmequelle reagieren. Insbesondere wird die Effizienz (Leistungszahl, eng. Coefficient of Performance; COP) der Wärmepumpe, je nach Einsatz, durch solche Temperaturschwankungen verringert.

Der vorliegenden Erfindung liegt folglich die Aufgabe zugrunde, eine Anpassung einer Wärmepumpe an Temperaturschwankungen einer Wärmesenke zu ermöglichen.

Die Aufgabe wird durch eine Vorrichtung mit den Merkmalen des unabhängigen Anspruches 1 und durch ein Verfahren mit den Merkmalen des unabhängigen Anspruches 4 gelöst. In den abhängigen Ansprüchen sind vorteilhafte Ausgestaltungen und Weiterbildungen der Erfindung angegeben.

Die erfindungsgemäße Vorrichtung umfasst einen Vorratsbehälter und eine Wärmepumpe, welche Wärmepumpe wenigstens einen Kondensator, ein Expansionsventil, einen Verdampfer und einen Kompressor aufweist, wobei die Wärmepumpe einen Arbeitskreislauf für ein zirkulierendes Arbeitsfluid umfasst, wobei der Vorratsbehälter bezüglich des Arbeitskreislaufes zwischen dem Kondensator und dem Verdampfer angeordnet ist und der Vorratsbehälter zur Regelung eines Fluidstandes des Arbeitsfluides im Kondensator einen Kolben umfasst.

Durch die erfindungsgemäße Anordnung eines Vorratsbehälter, der einen Kolben umfasst, im Arbeitskreislauf der Wärmepumpe, kann der Fluidstand des Arbeitsfluides im Kondensator der Wärmepumpe vorteilhafterweise geregelt werden. Erfindungsgemäß erfolgt hierbei die Regelung des Fluidstandes des Arbeitsfluides im Kondensator der Wärmepumpe durch den Kolben, beispielsweise durch eine translatorische Bewegung des Kolbens, im Vorratsbehälter. Insbesondere wird durch die erfindungsgemäße Vorrichtung eine Regelung des Fluidstandes während des Betriebs der Wärmepumpe ermöglicht. Hierbei kann als Maß für den Fluidstand eine Höhe bzw. ein Stand der Fluidsäule (Flüssigkeitssäule) des Arbeitsfluides im Kondensator herangezogen werden. Typischerweise sammelt sich während des Betriebes der Wärmepumpe kondensiertes Arbeitsfluid am Boden des Kondensators an, wobei das kondensierte Arbeitsfluid im Kondensator durch den thermischen Kontakt mit einer Wärmesenke unterkühlt wird. Der Fluidstand ist hierbei durch die Höhe der Flüssigkeitssäule des im Kondensator angesammelten Arbeitsfluides gegeben.

Bei einem erhöhten Fluidstand liegt mehr kondensiertes Arbeitsfluid am Boden des Kondensators vor, so dass insgesamt mehr Arbeitsfluid mit der Wärmesenke im thermischen Kontakt steht und folglich das Arbeitsfluid stärker unterkühlt wird. Es kann somit durch eine Erhöhung oder Verringerung des Fluidstandes die Unterkühlung des Arbeitsfluides geregelt werden. Erfindungsgemäß kann durch die Regelung der Unterkühlung des Arbeitsfluides im Kondensator auf Temperaturschwankungen der Wärmesenke reagiert werden. Mit anderen Worten kann die Unterkühlung des Arbeitsfluides im Kondensator an die Temperaturschwankungen der Wärmesenke angepasst werden, wobei die Anpassung derart erfolgt, dass die Wärmepumpe stets möglichst effizient arbeitet.

Nach dem Stand der Technik bekannte Wärmepumpen weisen hingegen eine nicht regelbare Unterkühlung des Arbeitsfluides auf, da der Fluidstand im Kondensator annähernd konstant ist. Eine Anpassung an die Temperaturschwankungen der Wärmsenke erfolgt folglich nach dem Stand der Technik nicht.

Erfindungsgemäß ist es durch die Regelung des Fluidstandes möglich, auf' Schwankungen der Wärmesenke und/oder einer Wärmequelle durch eine Regelung der Unterkühlung des Arbeitsfluides unmittelbar zu reagieren. Hierbei kann eine erhöhte Unterkühlung des Arbeitsfluides von Vorteil sein, da die Enthalpiedifferenz im Kondensator durch die erhöhte Unterkühlung des Arbeitsfluides vergrößert wird. Vorteilhafterweise wird dadurch die Leistungszahl (COP) und folglich die Effizienz der Wärmepumpe gesteigert.

Ein weiterer Vorteil der Erfindung ist, dass große Temperaturschwankungen der Wärmequelle und/oder der Wärmesenke mittels einer geringen Änderung der Fluidmenge des Arbeitsfluides reguliert werden können. Dadurch kann auf eine überdimensionierte Fluidfüllmenge des Arbeitsfluides innerhalb des Arbeitskreislaufes der Wärmepumpe verzichtet werden.

Weiterhin kann vorteilhafterweise bei einem Betrieb mit Rekuperatoren eine Überhitzung eines Sauggases über die Unterkühlung des Arbeitsfluides geregelt werden.

Insgesamt wird mittels eines Kolbens der Fluidstand des Arbeitsfluides im Kondensator der Wärmepumpe geregelt, wodurch eine Regulierung der Unterkühlung des Arbeitsfluides erfolgt und folglich die Effizienz der Wärmepumpe bei Temperaturschwankungen der Wärmesenke verbessert wird.

Bei dem erfindungsgemäßen Verfahren zum Betrieb einer Wärmepumpe wird ein innerhalb eines Arbeitskreislaufes der Wärmepumpe zirkulierendes Arbeitsfluides mittels eines Kondensators kondensiert, mittels eines Expansionsventils expandiert, mittels eines Verdampfers verdampft und mittels eines Kompressors verdichtet, wobei das Arbeitsfluid bezüglich des Arbeitskreislaufes zwischen dem Kondensator und dem Verdampfer zu einem Vorratsbehälter geleitet wird, wobei ein Fluidstand des Arbeitsfluides im Kondensator mittels eines Kolbens des Vorratsbehälters geregelt wird.

Insbesondere kann der Fluidstand des Arbeitsfluides in der Wärmepumpe mittels einer translatorischen Bewegung des Kolbens reguliert werden. Es ergeben sich zur bereits diskutierten erfindungsgemäßen Vorrichtung gleichwertige und gleichartige Vorteile.

Erfindungsgemäß ist der Vorratsbehälter, welcher einen Kolben umfasst, über ein Auslass- und Einlassventil fluidisch mit der Wärmepumpe gekoppelt, wobei das Auslassventil bezüglich des Arbeitskreislaufes zwischen dem Kondensator und dem Expansionsventil und das Einlassventil zwischen dem Expansionsventil und dem Verdampfer angeordnet ist.

Vorteilhafterweise wird somit Arbeitsfluid nach dem Kondensator und vor dem Expansionsventil zum Vorratsbehälter geleitet. Das ist deshalb von Vorteil, da das Arbeitsfluid nach dem Kondensator und vor dem Expansionsventil einen hohen Druck aufweist. Es ist folglich möglich, große Mengen an Arbeitsfluid während eines geringen Zeitraums aus dem Arbeitskreislauf der Wärmepumpe zu entnehmen und zum Vorratsbehälter zu leiten.

Im Vorratsbehälter wird das Arbeitsfluid der Wärmepumpe im flüssigen Aggregatzustand zwischengespeichert. Hierbei erfolgt die Einleitung des Arbeitsfluides in den Vorratsbehälter bevorzugt bei offenem Auslassventil und geschlossenem Einlassventil. Die Regelung des Fluidstandes erfolgt durch eine Vergrößerung und/oder Verkleinerung des Vorratsvolumens (Volumen das dem Arbeitsfluid im Vorratsbehälter zur Verfügung steht) mittels einer geradlinigen Verschiebung des Kolbens. Durch eine Vergrößerung des Vorratsvolumens kann folglich mehr Arbeitsfluid im Vorratsbehälter aufgenommen werden, so dass der Fluidstand im Kondensator verringert wird und es zu einer verringerten Unterkühlung des Arbeitsfluides kommt.

Wird nun das Vorratsvolumen des Vorratsbehälter mittels einer geradlinigen Verschiebung des Kolbens verkleinert, so wird Arbeitsfluid aus dem Vorratsbehälter über das Einlassventil zurück in den Arbeitskreislauf der Wärmepumpe geleitet, so dass der Fluidstand im Kondensator vergrößert wird und es folglich zu einer vergrößerten Unterkühlung des Arbeitsfluides kommt. Bei der Einleitung des Arbeitsfluides vom Vorratsbehälter zurück in den Arbeitskreislauf der Wärmepumpe ist es zweckmäßig, das Auslassventil zu schließen und das Einlassventil zu öffnen. Vorteilhafterweise kann das Arbeitsfluid bei der Rückführung in den Arbeitskreislauf der Wärmepumpe durch eine Verschiebung des Kolbens direkt zur Verdampfung gebracht werden.

Besonders bevorzugt ist hierbei ein Vorratsbehälter, der als Hydraulikzylinder ausgebildet ist.

Vorteilhafterweise kann der Vorratsbehälter durch einen Hydraulikzylinder, vorzugsweise durch einen doppelwirkenden Hydraulikzylinder, technisch in einfacher Weise realisiert werden. Hierbei ist ein Druck innerhalb des Hydraulikzylinders von höchstens 20 MPa bevorzugt.

Weiterhin kann vorgesehen sein, eine obere Seite des Kolbens mit einem Kompressoröl zu schmieren, so dass Undichtigkeiten am Kolben des Hydraulikzylinders unkritisch sind. Durch die vorteilhafte Verwendung eines Hydraulikzylinders können bei gleicher Verdampfungs- und Kondensationstemperatur des Arbeitsfluides Unterkühlungen im Bereich von 5 K bis 15 K mittels einer Variation des Fluidstandes des Arbeitsfluides innerhalb des Kondensators erreicht werden.

Zur Regelung des Arbeitsfluides im Auslass- oder Einlassventil kann es vorgesehen sein, dass die genannten Ventile jeweils ein weiteres Expansionsventil und ein Rückschlagventil umfassen.

Vorteilhafterweise können dadurch Druckunterschiede zwischen dem Arbeitskreislauf der Wärmepumpe und dem Vorratsbehälter ausgeglichen werden.

Gemäß einer vorteilhaften Ausgestaltung der Erfindung kann eine Regelung des Fluidstandes mittels des Kolbens des Arbeitsfluides erfolgen, falls ein Fluidstandschwellwert des Arbeitsfluides im Kondensator über- oder unterschritten wird. Da der Fluidstand des Arbeitsfluides im Kondensator mit der Unterkühlung des Arbeitsfluides positiv korreliert ist, erfolgt vorteilhafterweise über die Regelung des Fluidstandes eine Regelung der Unterkühlung des Arbeitsfluides. Wird ein bestimmter Fluidstand, welcher beispielsweise dem Fluidstandschwellwert entspricht, überschritten, so wird das Arbeitsfluid möglicherweise zu stark unterkühlt. Als Regelung muss somit eine Verringerung des Fluidstandes des Arbeitsfluides erfolgen. Im gegenteiligen Fall einer Unterschreitung des Fluidstandschwellwertes kann durch eine Regelung der Fluidstand des Arbeitsfluides im Kondensator erhöht werden, so dass sich die erwünschte vergrößerte Unterkühlung des Arbeitsfluides einstellt.

Gemäß einer weiteren vorteilhaften Ausgestaltung der Erfindung erfolgt eine Regelung des Fluidstandes des Arbeitsfluides, falls ein Temperaturschwellwert des Arbeitsfluides über- oder unterschritten wird.

Beispielsweise ist es möglich, die Temperatur des Arbeitsfluides und folglich die Unterkühlung des Arbeitsfluides direkt durch eine Messung der Temperatur im Kondensator zu erfassen. Hierbei ist typischerweise die Temperatur des Arbeitsfluides im Kondensator indirekt proportional zum Fluidstand des Arbeitsfluides im Kondensator. Bei einem hohen Fluidstand liegt eine große Unterkühlung und somit eine geringe Temperatur des Arbeitsfluides vor, während bei einem niedrigen Fluidstand eine höhere Temperatur und somit eine geringere Unterkühlung des Arbeitsfluides vorliegt. Die Messung der Temperatur des Arbeitsfluides erfolgt folglich vorteilhafterweise innerhalb des Kondensators der Wärmepumpe.

Weitere Messpunkte der Temperatur und/oder des Fluidstandes im Arbeitskreislauf des Arbeitsfluides können vorgesehen sein.

Weitere Vorteile, Merkmale und Einzelheiten der Erfindung ergeben sich aus dem im Folgenden beschriebenen Ausführungsbeispielen sowie anhand der Zeichnung. Dabei zeigt:
- Figur 1: eine Wärmepumpe mit einem Vorratsbehälter, der als Hydraulikzylinder ausgebildet ist;

Figur 1 zeigt eine Vorrichtung 1, die eine Wärmepumpe 4 und einen Vorratsbehälter 2 umfasst, wobei die Wärmepumpe 4 einen Kondensator 6, ein Expansionsventil 8, einen Verdampfer 10 und einen Kompressor 12 aufweist. Hierbei ist die Wärmepumpe 4 über ein Auslassventil 18 und über ein Einlassventil 20 mit dem Vorratsbehälter 2 fluidisch über ein Arbeitsfluid 24 der Wärmepumpe 4 gekoppelt. Das Arbeitsfluid 24 zirkuliert in der Wärmepumpe 4 in einem Arbeitskreislauf 42.

In dem in Figur 1 dargestellten Ausführungsbeispiel der Vorrichtung 1 ist der Vorratsbehälter 2 als Hydraulikzylinder 2 ausgebildet und umfasst einen Kolben 14. Eine Regelung eines Vorratsvolumens 30 des Hydraulikzylinders 2 erfolgt hierbei über eine geradlinige Bewegung des Kolbens 14, wobei die geradlinige Bewegung in Figur 1 durch die Richtungspfeile 32, 33 verdeutlicht wird. Mit anderen Worten wird ein erstes Teilvolumen 30, welches dem Arbeitsfluid 24 im Hydraulikzylinder 2 zur Verfügung steht, mittels der geradlinigen Bewegung des Kolbens 14 vergrößert (Richtungspfeil 33) oder verringert (Richtungspfeil 32).

Bei geöffnetem Auslassventil 18 und geschlossenem Einlassventil 20 wird das im Kondensator 6 kondensierte Arbeitsfluid 24 bezüglich des Arbeitskreislaufes 42 bzw. bezüglich einer Richtung des Arbeitskreislaufes 42 nach dem Kondensator 6 und vor dem Expansionsventil 8 in den Hydraulikzylinder 2 eingeleitet. Hierbei erfolgt vorteilhafterweise die Einleitung des Arbeitsfluides 24 in den Hydraulikzylinder 2 vor dem Expansionsventil 8, so dass das Arbeitsfluid 24 unter hohem Druck, beispielsweise im Bereich von 10 MPa bis 20 MPa, in den Hydraulikzylinder 2 eingeleitet wird. Durch den erhöhten Druck können große Mengen an Arbeitsfluid 24 in nur geringer Zeit aus dem Arbeitskreislauf 42 der Wärmepumpe 4 entnommen und in den Hydraulikzylinder 2 eingeleitet werden. Mit anderen Worten wird durch den erhöhten Druck der Massenstrom des Arbeitsfluides 24 im Auslassventil 18 erhöht. Zur Regelung sind für das Auslass- und Einlassventil 18, 20 weitere Expansionsventile 21 und Rückschlagventile 22 vorgesehen.

Für die Rückleitung des Arbeitsfluides 24 in den Arbeitskreislauf 42 der Wärmepumpe 4 wird das Auslassventil 18 geschlossen und das Einlassventil 20 geöffnet. Hierbei wird das
Arbeitsfluid 24 durch eine geradlinigen Bewegung - angedeutet durch den Richtungspfeil 32 - aus dem Hydraulikzylinder 2 gedrückt. Die Rückleitung des Arbeitsfluides 24 erfolgt bezüglich des Arbeitskreislaufes 42 bevorzugt nach dem Expansionsventil 8 auf einem niedrigen Druckniveau. Vorteilhafterweise kann dadurch das Arbeitsfluid 24 direkt zur Verdampfung gebracht werden.

Wird nun durch eine Vergrößerung des Vorratsvolumens 30 mittels einer Bewegung des Kolbens 14 - angedeutet durch den Richtungspfeil 33 - mehr Arbeitsfluid 24 im Hydraulikzylinder 2 gesammelt, so sinkt der Fluidstand des Arbeitsfluides 24 im Kondensator 6. Je geringer der Fluidstand des Arbeitsfluides 24 im Kondensator 6 desto geringer die Unterkühlung. Das Arbeitsfluid 24 verlässt somit den Kondensator 6 annähernd auf der Siedelinie und ist somit im thermodynamischen Gleichgewicht mit seiner Dampfphase. Mit anderen Worten wird das Arbeitsfluid 24 nicht bzw. nur geringfügig unterkühlt.

Insgesamt ermöglicht es die dargestellte Vorrichtung 1 den Fluidstand des Arbeitsfluides 24 im Kondensator 6 der Wärmepumpe 4 zu regeln, so dass die Unterkühlung des Arbeitsfluides 24 im Kondensator 6 reguliert werden kann.

Als Arbeitsfluide 24 können nach dem Stand der Technik bekannte Arbeitsfluide, beispielsweise R134a und/oder R245fa eingesetzt werden. Bevorzugt können auch Arbeitsfluide sein, die wenigstens einen der Stoffe 1,1,1,2,2,4,5,5,5-Nonafluoro-4-(Trifluoromethyl)-3-Pentanone (Handelsname Novec™ 649), Perfluormethylbutanon, 1-Chloro-3,3,3-trifluoro-1-propene, Cis-1,1,1,4,4,4-hexafluoro-2-butene und/oder Cyclopentan umfassen. Auch die Verwendung von R134a, R400c und/oder R410a kann vorgesehen sein.

Obwohl die Erfindung im Detail durch die bevorzugten Ausführungsbeispiele näher illustriert und beschrieben wurde, so ist die Erfindung nicht durch die offenbarten Beispiel eingeschränkt oder andere Variationen können vom Fachmann hieraus abgeleitet werden, ohne den Schutzumfang der Erfindung zu verlassen.

## Patentansprüche

1. Vorrichtung (1) umfassend einen Vorratsbehälter (2, 3) und eine Wärmepumpe (4), welche Wärmepumpe (4) wenigstes einen Kondensator (6), ein Expansionsventil (8), einen Verdampfer (10) und einen Kompressor (12) aufweist, wobei die Wärmepumpe (4) einen Arbeitskreislauf (42) für ein zirkulierendes Arbeitsfluid (24) umfasst, wobei der Vorratsbehälter (2, 3) bezüglich des Arbeitskreislaufes (42) zwischen dem Kondensator (6) und dem Verdampfer (10) angeordnet ist und der Vorratsbehälter (2, 3) zur Regelung eines Fluidstandes des Arbeitsfluides (24) im Kondensator (6) einen Kolben (14) umfasst, **dadurch gekennzeichnet, dass** der Vorratsbehälter (2, 3) über ein Auslass- und Einlassventil (18, 20) fluidisch mit der Wärmepumpe (4) gekoppelt ist, wobei das Auslassventil (18) bezüglich des Arbeitskreislaufes (42) zwischen dem Kondensator (6) und dem Expansionsventil (8) und das Einlassventil (20) zwischen dem Expansionsventil (8) und dem Verdampfer (10) angeordnet ist.

2. Vorrichtung (1) gemäß Anspruch 1, **dadurch gekennzeichnet, dass** der Vorratsbehälter (2, 3) als Hydraulikzylinder (2) ausgebildet ist.

3. Vorrichtung (1) gemäß Anspruch 1 oder 2, **dadurch gekennzeichnet, dass** das Auslass- und/oder Einlassventil (18, 20) ein weiteres Expansionsventil (21) und ein Rückschlagventil (22) umfasst.

4. Verfahren zum Betrieb einer Wärmepumpe (4) mit einem innerhalb eines Arbeitskreislaufes (42) zirkulierenden Arbeitsfluides (24), bei dem das Arbeitsfluid (24) mittels eines Kondensators (6) kondensiert, mittels eines Expansionsventils (8) expandiert, mittels eines Verdampfers (10) verdampft und mittels eines Kompressors (12) verdichtet wird, bei dem das Arbeitsfluid (24) bezüglich des Arbeitskreislaufes (42) zwischen dem Kondensator (6) und dem Verdampfer (10) zu einem Vorratsbehälter (2, 3) geleitet wird, wobei ein Fluidstand des Arbeitsfluides (24) im Kondensator (6) mittels eines Kolbens (14) des Vorratsbehälter (2, 3) geregelt wird, und bei dem das Arbeitsfluid (24) bezüglich des Arbeitskreislaufes (42) zwischen dem Kondensator (6) und dem Expansionsventil (21) mittels eines Auslassventils (18) zum Vorratsbehälter (2, 3) geleitet wird, **dadurch gekennzeichnet, dass** das Arbeitsfluid (24) bezüglich des Arbeitskreislaufes (42) zwischen dem Expansionsventil (8) und dem Verdampfer (10) mittels eines Einlassventils (20) vom Vorratsbehälter (2, 3) zurück zur Wärmepumpe (4) geführt wird, wobei das Auslassventil (18) geschlossen wird.

5. Verfahren gemäß Anspruch 4, bei dem eine Regelung des Fluidstands des Arbeitsfluides (24) erfolgt, falls ein Fluidstandschwellwert des Arbeitsfluides (24) im Kondensator (6) über- oder unterschritten wird.

6. Verfahren gemäß einem der Ansprüche 4 oder 5, bei dem eine Regelung der Fluidstandes des Arbeitsfluides (24) erfolgt, falls ein Temperaturschwellwert des Arbeitsfluides (24) über- oder unterschritten wird.

7. Verfahren gemäß Anspruch 6, bei dem die Messung der Temperatur des Arbeitsfluides (24) innerhalb des Kondensators (6) der Wärmepumpe (4) erfolgt.

## Claims

1. Device (1) comprising a storage tank (2, 3) and a heat pump (4), which heat pump (4) has at least a condenser (6), an expansion valve (8), an evaporator (10) and a compressor (12), wherein the heat pump (4) comprises a working circuit (42) for a circulating working fluid (24), wherein, with respect to the working circuit (42), the storage tank (2, 3) is arranged between the condenser (6) and the evaporator (10), and the storage tank (2, 3) comprises a piston (14) for regulating a fluid level of the working fluid (24) in the condenser (6), **characterized in that** the storage tank (2, 3) is fluidically coupled to the heat pump (4) via an outlet valve and inlet valve (18, 20), wherein, with respect to the working circuit (42), the outlet valve (18) is arranged between the condenser (6) and the expansion valve (8), and the inlet valve (20) is arranged between the expansion valve (8) and the evaporator (10).

2. Device (1) according to Claim 1, **characterized in that** the storage tank (2, 3) is in the form of a hydraulic cylinder (2) .

3. Device (1) according to Claim 1 or 2, **characterized in that** the outlet valve and/or inlet valve (18, 20) comprise(s) a further expansion valve (21) and a check valve (22).

4. Method for operating a heat pump (4) with a working fluid (24) circulating within a working circuit (42), in which the working fluid (24) is condensed by means of a condenser (6), is expanded by means of an expansion valve (8), is evaporated by means of an evaporator (10) and is compressed by means of a compressor (12), in which, with respect to the working circuit (42), between the condenser (6) and the evaporator (10), the working fluid (24) is conducted to a storage tank (2, 3), wherein a fluid level of the working fluid (24) in the condenser (6) is regulated by means of a piston (14) of the storage tank (2, 3), and in which, with respect to the working circuit (42), between the condenser (6) and the expansion valve (21), the working fluid (24) is conducted to the storage tank (2, 3) by means of an outlet valve (18), **characterized in that**, with respect to the working circuit (42), between the expansion valve (8) and the evaporator (10), the working fluid (24) is conducted from the storage tank (2, 3) back to the heat pump (4) by means of an inlet valve (20), wherein the outlet valve (18) is closed.

5. Method according to Claim 4, in which the fluid level of the working fluid (24) is regulated if a fluid level threshold value of the working fluid (24) in the condenser (6) is exceeded or fallen below.

6. Method according to either of Claims 4 and 5, in which the fluid level of the working fluid (24) is regulated if a temperature threshold value of the working fluid (24) is exceeded or fallen below.

7. Method according to Claim 6, in which the temperature of the working fluid (24) is measured within the condenser (6) of the heat pump (4).

## Revendications

1. Installation (1) comprenant un réservoir (2, 3) et une pompe à chaleur (4), laquelle pompe à chaleur (4) a au moins un condenseur (6), une soupape (8) de détente, un évaporateur (10) et un compresseur (12), la pompe à chaleur (4) comprenant un circuit (42) de travail pour un fluide (24) de travail en circulation, dans laquelle le réservoir (2, 3) est, dans le circuit (42) de travail, monté entre le condenseur (6) et l'évaporateur (10) et le réservoir (2, 3) comprend un piston (14) pour régler le niveau du fluide (24) de travail dans le condenseur (6), **caractérisée en ce que** le réservoir (2, 3) communique fluidiquement avec la pompe à chaleur (4) par une soupape (18) de sortie et par une soupape (20) d'entrée, la soupape (18) de sortie étant montée dans le circuit (42) de travail entre le condenseur (6) et la soupape (8) de détente et la soupape (20) d'entrée entre la soupape (8) de détente et l'évaporateur (10).

2. Installation (1) suivant la revendication 1, **caractérisée en ce que** le réservoir (2, 3) est constitué sous la forme d'un vérin (2) hydraulique.

3. Installation (1) suivant la revendication 1 ou 2, **caractérisée en ce que** la soupape (18) de sortie et/ou la soupape (20) d'entrée comprend une autre soupape (21) de détente et un clapet antiretour (22).

4. Procédé pour faire fonctionner une pompe à chaleur (4) ayant un fluide (24) de travail en circulation dans un circuit (42) de travail, dans lequel on condense le fluide (24) de travail au moyen d'un condenseur (6), on le détend au moyen d'une soupape (8) de détente, on l'évapore au moyen d'un évaporateur (10) et on le comprime au moyen d'un compresseur (12), dans lequel on envoie le fluide (24) de travail à un réservoir (2, 3) monté dans le circuit (42) de travail entre le condenseur (6) et l'évaporateur (10), dans lequel on règle un niveau du fluide (24) de travail dans le condenseur (6) au moyen d'un piston (14) du réservoir (2, 3), et dans lequel on envoie le fluide (24) de travail au réservoir (2, 3) au moyen d'une soupape (18) de sortie montée dans le circuit (42) de travail entre le condenseur (6) et la soupape (21) de détente, **caractérisé en ce que** l'on retourne le fluide (24) de travail du réservoir (2, 3) à la pompe à chaleur (4) au moyen d'une soupape (20) d'entrée montée dans le circuit (42) de travail entre la soupape (8) de détente et l'évaporateur (10).

5. Procédé suivant la revendication 4, dans lequel on effectue un réglage du niveau du fluide (24) de travail, si l'on passe au-dessus ou en dessous d'une valeur de seuil du niveau du fluide (24) de travail dans le condenseur (6).

6. Procédé suivant l'une des revendications 4 ou 5, dans lequel on effectue un réglage du niveau du fluide (24) de travail, si l'on passe au-dessus ou en dessous d'une valeur de seuil de température du fluide (24) de travail.

7. Procédé suivant la revendication 6, dans lequel on effectue la mesure de la température du fluide (24) de travail dans le condenseur (6) de la pompe à chaleur (4).
